# EUROPÄISCHE PATENTSCHRIFT

(11) **EP 0 079 640 B1**
(45) Veröffentlichungstag und Bekanntmachung des Hinweises auf die Patenterteilung: **05.06.1985**
(21) Anmeldenummer: 82201376.9
(22) Anmeldetag: 02.11.1982
(51) Int. Cl.: F27D 1/16, B22D 41/02, C21C 5/44, B05B 3/02

(54) **Vorrichtung zum Aufbauen und Ausbessern der feuerfesten Auskleidung von industriellen Öfen und heissgehenden Gefässen**
Apparatus for building-up and repairing the refractory lining of industrial furnaces and hot-running vessels
Appareil pour confection et réparation des revêtements réfractaires de fours industriels et récipients chauffés

(30) Priorität: 13.11.1981 AT 4918/81
(43) Veröffentlichungstag der Anmeldung: 25.05.1983
(73) Patentinhaber: Veitscher Magnesitwerke-Actien-Gesellschaft, A-1010 Wien (AT)
(72) Erfinder: Baumgartner, Friedrich, A-8663 Veitsch (AT); Romar, Alfred, A-8663 Veitsch (AT); Rigler, Albert, A-8664 Veitsch (AT)
(74) Vertreter: Kliment, Peter

## Beschreibung

Die Erfindung bezieht sich auf eine Vorrichtung zum Aufbauen und Ausbessern der feuerfesten Auskleidung von industriellen Öfen und heißgehenden Gefäßen durch gezieltes Aufschleudern von gekörntem feuerfestem Material auf die aufzubauenden bzw. auszubessernden Stellen der Auskleidung, mit einer in das Ofen- bzw. Gefäßinnere absenkbar angeordneten, in einer horizontalen Ebene drehbar gelagerten Schleuderscheibe, welcher das feuerfeste Material über eine oberhalb der Schleuderscheibe mündende, einen kreisringförmigen Querschnitt aufweisende Leitung zuführbar ist, die sich nach unten zu kegelförmig erweitert und oben durch eine die lotrechte Welle der Schleuderscheibe umgebende und innerhalb eines Trichters für die Materialzuführung angeordnete, heb- und senkbare Absperrglocke und unten durch verstellbare, den Materialdurchgang zur Schleuderscheibe regelnde Schieber begrenzt ist, wobei in der sich kegelförmig erweiternden Zuführleitung Mischeiemente und ein mit der Welle des Schleuderrades drehfest verbundener Kegel vorgesehert sind.

Eine solche Vorrichtung wurde z. B. durch die AT-B 352767 bekannt, bei der zwischen dem Vorratsbehälter und der sich kegelförmig erweiternden Leitung eine zylindrische Leitung angeordnet ist, in der Schaufeln rotieren, deren Ober-und Unterseiten entlang einer Schraubenlinie verlaufen und in weicher auch die Wassereindüsung- erfolgt. Zur weiteren Vermischung des feuerfesten Materials mit dem Wasser sind an dem drehfest mit der Welle des Schleuderrades verbundenen Kegel schräg gegen die Drehachse gestellte Schaufeln angeordnet.

Mit solchen Vorrichtungen ergibt sich in der Regel zwar ein weitgehend störungsfreier Betrieb, doch sind unter gewissert Voraus-' setzungen Verstopfungen nicht zu vermeiden.

Aufgabe der Erfindung ist es; die eingangs erwähnte Vorrichtung so auszubilden, daß Verstopfungen der Zuführleitung zur Schleuderscheibe mit Sicherheit vermieden werden.

Die Erfindung sieht zur Lösung dieser Aufgabe vor, daß zumindest an der Innenseite der sich kegelförmig erweiternden Leitung in mindestens einer horizontal verlaufenden Reihe, über den Umfang verteilt, Bolzen angeordnet sind, von denen mindestens einer hohl ausgebildet und mit Bohrungen zur Wassereindüsung versehen ist, daß von dem Kegel und der Innenseite der sich kegelförmig erweiternden Leitung Abstreifelemente abstehen, und daß im Bereich der Absperrglocke eine gegen das Innere des für die Materialzuführung dienenden Trichters durch eine Abdeckung aus porösem Material begrenzte Ringkammer angeordnet ist, die mit einer Druckgasquelle verbindbar ist.

Durch diese Maßnahmen wird eine sehr innige Vermischung des Materials mit dem Wasser erzielt. Dies ist durch die Auflockerung des Materials im Trichter durch das aus der Ringkammer austretende Druckgas, z. B. Preßluft, bedingt, wodurch sich das feinkörnige oder staubförmige feuerfeste Material beim Weitertransport ähnlich einer Flüssigkeit verhält und daher die der Schleuderscheibe zuzuführende Menge an Trockenmaterial sehr einfach und gut reproduzierbar durch mehr oder weniger weites Anheben der Absperrglocke gesteuert werden kann. Durch diese feine und reproduzierbare Steuerung der Zufuhr des Trockenmaterials kann diese genau dem durch die Öffnung der Schieber geregelten Austrag der befeuchteten Masse angepaßt werden. Damit wird eine bei den bekannten Vorrichtungen häufig beobachtete Förderung des befeuchteten Materials über einen Winkel von mehr als 360° auf der Schleuderscheibe vermieden und so ein übermäßiger Verschleiß derselben und auch Verstopfungen verhindert: Außerdem wird durch die Austragung des Materials aus dem Trichter eine feine und gleichmäßige Verteilung der Materialpartikel in der sich kegelförmig erweiternden Leitung bzw. in dem zwischen deren Innenwand und dem Kegel verbleibenden Raum erzielt, so daß zufolge der durch die Wassereindüsung über die Bolzen bedingten Verteilung des Wassers über die gesamte Tiefe dieses Raumes eine sehr gleichmäßige Benetzung der Materialpartikel erreicht wird.

Durch diese gleichmäßige Benetzung des Materials wird erreicht, daß der Reibungskoeffizient der auf die Schleuderscheibe, aufgrund der ein Anlegen der Masse an den Wänden der Leitung und des Kegels verhindernden Abstreifelemente, gleichmäßig gelangenden Masse überall gleich ist und daher ein gleichmäßiges Abschleudern von der Schleuderscheibe gewährleistet ist, wodurch Verstopfungen vermieden werden.

Eine der Ursachen der bei den bekannten Vorrichtungen auftretenden Verstopfungen dürfte auch in einer ungleichmäßigen Benetzung des Materials liegen, wodurch sich aufgrund der Unterschiede des Reibungskoeffizienten von mehr und von weniger feuchten Anteilen der Masse ein ungleichmäßiges Abschleudern der Masse von der Schleuderscheibe ergibt und es zu Verstopfungen kommen kann.

Außerdem bewirken die gleichmäßige Befeuchtung des Materials und das gleichmäßige Abschleudern des Materials von der Schleuderscheibe eine wesentliche Verbesserung der Haftung des Materials an der auszubessemdert Auskleidung.

Nach einem weiteren Merkmal der Erfindung ist vorgesehen, daß die Ringkammer an der äußeren Mantelfläche der Absperrglocke angeordnet ist, die vorzugsweise über eine in dem hohlen Gestänge zum Auf- und Abbewegen der Absperrglocke untergebrachte Leitung mit einer Druckgasquelle verbunden ist. Damit wird erreicht, daß das aus Ringkammer austretende Gas durch die Wände des Trichters auch nach oben abgelenkt wird, wodurch es zu einer Wirbelbildung kommt und so das Material besonders fein im Gasstrom verteilt wird.

Eine besonders zweckmäßige Ausführungsform einer erfindungsgemäßen Vorrichtung zeichnet sich dadurch aus, daß die Abstreifelemente durch am freien Ende mindestens eines der von der sich kegelförmig erweiternden Leitung abstehenden Bolzen angeordnete; im wesentlichen parallel zu den Mantellinien des Kegels verlaufende Leisten und gleichmäßig am Umfang des Kegels verteilt angeordnete, im wesentlichen L- und bzw. oder U-förmig ausgebildete Kratzer gebildet sind. deren eine Schenkel bzw. Stege parallel zu den Mantellinien der sich kegelförmig erweiternden Leitung und in geringem Abstand von deren Innenseite verlaufen und die mit ihren anderen Schenkeln vom oberen bzw. unteren Randbereich des Kegels abstehen und die am freien Ende mindestens eines Bolzens angeordnete Leiste überstreichen. Auf diese Weise wird ein Ansetzen der befeuchteten Massean den Wänden der sich kegelförmig erweiternden Leitung und des Kegels zuverlässig vermieden, wogegen dies bei den herkömmlichen Vorrichtungen mit schraubenlinienförmigen, am Kegel angeordneten Schaufeln oft nicht zu vermeiden war und sich daraus Störungen ergeben haben.

In diesem Zusammenhang ist es besonders vorteilhaft, wenn vom oberen Randbereich des Kegels die im wesentlichen U-förmigen Kratzer abstehen, deren eine kürzere Schenkel nahe an die von der Innenseite der sich kegelförmig erweiternden Leitung abstehenden Bolzen heranreichen und parallel zu:. deren Achsen verlaufen, wogegen vom unteren Randbereich des Kegels im wesentlichen L-förmige Kratzer abstehen, deren parallel zu den Mantellinien der sich kegelförmig erweiternden Leitung erstreckende Schenkel mit ihren freien Enden nahe an die' Bolzen heranreichen. Dadurch wird auch ein Ansetzen, des Materials an den Bolzen verhindert, wobei vorzugsweise der bzw. die mit Bohrungen zur Wassereindüsung versehenen Bolzen lediglich in ihrer von der Absperrglocke abgekehrten Hälfe Bohrungen aufweisen, wodurch ein Ansetzen des Materials an der unteren Hälfte der Bolzen durch das. aus den Bohrungen austretende Wasser verhindert wird.

Um auch das Ansetzen von Material an der unteren Stirnseite der Absperrglocke zu verhindern, kann weiters vorgesehen sein, daß die im wesentlichen U-förmigen Kratzer Ansätze aufweisen, die eine parallel zur Stirnseite der Absperrglocke verlaufende Kante aufweisen, die in geringem Abstand von der in Schließstellung befindlichen Absperrglocke verläuft, wobei der Ansatz eines jeden Kratzers vorzugsweise gegen das Innere der Absperrglocke vorspringt.

Eine weitere: Ausführungsform einer erfindungsgemäßen Vorrichtung ist dadurch gekennzeichnet, daß die Abstreifelemente durch in horizontalen Reihen angeordnete und am Umfang des Kegels und der sich kegelförmig erweiternden Leitung gleichmäßig verteilte Bolzen gebildet sind, die kammartig ineinandergreifen und die nahe der gegenüberliegenden Kegelmantelfläche des Kegels bzw. der Leitung enden. Durch diese Maßnahmen wird eine kräftige Verwirbelung im Raum zwischen dem Kegel und der Innenwand der sich kegelförmig erweiternden Leitung erreicht, die zu einer innigen und gleichmäßigen Vermischung des Materials mit dem eingebrachten Wasser beiträgt. Außerdem wird auch das Ansetzen des Materials an den Wänden des Kegels und der Leitung sicher verhindert.

Besonders vorteilhaft ist es, wenn am unteren Ende der sich kegeiförmig erweiternden Leitung schräg gegen die Achse der Leitung geneigte volle Schieber angeordnet sind, die an ihrem in die Leitung einschiebbaren Endbereich im wesentlichen trapezförmig ausgebildet sind, wobei die kürzere der beiden parallelen Seiten der Krümmung des Kegels folgt, und wenn die in ihrer eingeschobenen Lage dicht aneinander liegenden Schieber über schwenkbare Hebel geführt und mit der Vorrichtung ständig verbunden sind. Dadurch werden die bisher üblichen losen, mit verschieden großen Öffnungen versehenen Schieber vermieden, die nach Bedarf einsetzbar sind und leicht in Verlust geraten können und bei denen stets die Gefahr des Ansetzens des befeuchteten Materials besteht, was zu Verstopfungen führt.

Die Erfindung wird nun an Hand der Zeichnung näher erläuterte Dabei zeigen Fig: 1 eine erfindungsgemäße Vorrichtung in Draufsicht bei abgenommenem Trichter und Fig. 2 und 3 Vertikalschnitte durch zwei verschiedene Ausführungsformen einer erfindungsgemäßen Vorrichtung, die sich nur durch die Ausbildung der Abstreifelemente unterscheiden.

Die Welle 1 ist drehfest mit dem Schieuderrad 2 verbunden, die ihrerseits drehfest mit dem Kegel 3 verbunden ist, der in eine sich nach unten zu kegelförmig erweiternde Leitung 4 hineinragt. Diese Leitung 4 ist unmittelbar an das untere Ende eines Trichters 5 angesetzt, in dem sich das zu verarbeitende, trockene feuerfeste Material befindet.

In diesem Trichter 5 ist mittels dreier Arme 6 ein Ring 7 gehalten, in dem über einen Spannring 8 mit konisch verlaufender Außenfläche ein Lagergehäuse 9 abgestützt ist. Dieses Lagergehäuse ist von einer Schmierölleitung 10 durchsetzt und trägt ein Walzlager 11. Zur Abdichtung gegen das innere des Trichters 5 sind Dichtungen 12, 13 vorgesehen.

Das Lagergehäuse 9 dient in seinem unteren Bereich als Führung für die Absperrgiocke 14. die mit drei vertikalen Stangen 15 verbunden und mittels dieser heb- und senkbar ist. Diese Stangen 15 greifen an dem oben angeordneten Führungsring 16 der Absperrglocke 14 an, der von einer Preßluftleitung 17, die um das Lagergehäuse 9 lose gewunden und in einer hohlen Stange 15 nach oben geführt ist, durchsetzt ist. Diese Preßluftleitung 17 mündet in einen Nippel 18, der mit einem durch eine umlaufende, in die Außenseite der Absperrglocke 14 eingearbeitete Nut gebildeten Ringraum 18' in Verbindung steht. Dieser Ringraum 18' ist durch eine Abdeckung 19 aus porösem Material abgeschlossen, so daß die Preßluft fein verteilt in das Innere des Trichters 5 einströmt.

An der Außenseite des Trichters 5 ist ein Schutzring 20 befestigt, der eine mit einem Wasseranschluß versehene Ringleitung 21 überdeckt und an dem Schutzbügel 22 befestigt sind, die einen weiteren Schutzring 23 halten. Mit der Ringleitung 21 sind von der Innenseite der sich kegelig erweiternden Leitung 4 abstehende, zur Wassereindüsung dienende Bolzen 24 über Rohre 25 verbunden.

Diese Bolzen 24 sind hohl und an ihrer unteren Längshälfte mit Bohrungen 26 versehen, aus denen das Wasser austritt.

Der Ringraum zwischen dem Kegel 3 und der sich kegelig erweiternden Leitung 4 ist zum Schleuderrad 2 zu durch Schieber 27 abgeschlossen, von denen jeder gelenkig mit einem an einer Halterung 28 schwenkbar befestigten Hebel 29 verbunden und mit einem Handgriff 30 versehen ist.

Ein wesentliches Merkmal dieser Schieber 27 ist deren gegen das Schleuderrad 2 schräg geneigte Einbaulage, wodurch sich im Hinblick auf den Übertritt des befeuchteten Materials von der Leitung 4 auf die Schleuderscheibe 2 erhebliche Vorteile ergeben .und ein gleichmäßiger Übergang der Masse auf das Schleuderrad 2 wesentlich erleichtert wird. Desgleichen verbessert sich auch die Regelung der aus der Leitung 4 austretenden Masse.

Die Schieber 27 sind durch den unteren Rand der sich kegelförmig erweiternden Leitung 4 und mit einem über Bügel 31 mit dieser verbundenen Kreisring 32 sowie durch die Hebel 29 geführt. Die Schieber 27 sind an ihrem dem Kegel 3 zugekehrten Ende trapezförmig ausgebildet und liegen in ihrer eingeschobenen, den Durchtritt des befeuchteten Materials zum Schleuderrad 2 verhin-' dernden Lage seitlich direkt aneinander an. Da sich somit zwischen zwei benachbarten, sich in ihrer voll geöffneten Lage befindlichen Schiebern 27 kein Steg befindet, kann sich zwischen den Schiebern auch kein Material ansetzen, wodurch eine bedeutende Störungsquelle beseitigt ist.

Eine Führung der Schieber 27 wäre auch ohne den mit der Leitung 4 über die Bügel 31 verbundenen Kreisring 32 möglich. In diesem Falle müßte jeder Schieber 27 über zwei voneinander in radialer Richtung distanziert an ihn angelenkte Hebel 29 geführt werden. Die Schleuderscheibe 2 ist mit einer Abdeckung 33 versehen, die über Stege 34 mit der Schleuderscheibe 2 verbunden. ist.

Bei der Ausführungsform gemäß Fig. 2 sind an dem Kegel 3 im wesentlichen U-förmige Kratzer 35 und im wesentlichen L-förmige Kratzer 36 angeordnet, die im oberen und unteren Randbereich des Kegels 3 mit diesem verbunden sind und zur Vermeidung von Unwucht in regelmäßigen Abständen am Umfang des Kegels verteilt sind.

Der U-förmige Kratzer 35 weist einen kürzeren Schenkel 37 auf, der parallel zum Bolzen 24 verläuft und bei Drehung des Kegels 3 eine knapp neben dem Bolzen 24 verlaufende Bahn beschreibt. Der Steg des Kratzers 35 ist im wesentlichen parallel zur den Mantellinien der Innenwand der sich kegelig erweiternden Leitung 4 ausgerichtet und verläuft in einem geringen Abstand von der Innenwand der Leitung 4. Außerdem weist der Kratzer 35 noch einen Ansatz 38 auf, dessen eine Kante 39 parallel zur Stirnfläche der Absperrglocke 14 verläuft und in geringem Abstand von dieser verläuft, wenn sie sich in ihrer Sperrstellung befindet. Der Ansatz 38 weist noch einen Vorsprung 40 auf, der gegen die Absperrglocke 14 zu vorsteht und dazu dient, an der Innenseite der Absperrglocke 14 sich ansetzendes Material zu entfernen.

Der im wesentlichen L-förmige Kratzer 36 weist einen mit dem Kegel 3 verbundenen trapezförmigen Schenkel 41 und einen parallel zu den Mantellinien der sich kegelförmig erweiternden Leitung 4 und in geringerem Abstand von deren Innenwand.verlaufenden Schenkel 42 auf, dessen freies Ende nahe an den Bolzen 24 heranreicht.

Zusätzlich zu den Kratzern 36 können frei stehende trapezförmige Schenkel 41 gleichmäßig am Umfang des Kegels 3 verteilt sein.

Die Schenkel 42 der Kratzer 36 und die Stege der Kratzer 35 beschreiben beim Drehen des Kegels 3 eine die an dem freien Ende des Bolzens 24 befestigte Leiste 43 überdeckende Bahn. Diese Leiste 43 verläuft im wesentlichen parallel zu den Mantellinien des Kegels 3 und in geringerem Abstand von diesem.

Bei der Ausführungsform gemäß Fig. 3 sind neben den zur Wassereindüsung dienenden Bolzen 24 noch weitere Reihen von am Umfang verteilten Bolzen 44 an der Innenseite der Leitung 4 angeordnet, die als Abstreifelemente dienen. Weiters sind an dem Kegel 3 mehrere Reihen von am Umfang verteilt angeordneten Bolzen 45 befestigt, wobei die Bolzen 24,44 und 45 kammartig ineinandergreifen.

## Patentansprüche

1. Vorrichtung zum Aufbauen und Ausbessern der feuerfesten Auskleidung von industriellen Öfen und heißgehenden Gefäßen durch gezieltes Aufschleudern von gekörntem feuerfestem Material auf die aufzubauenden bzw. auszubessernden Stellen der Auskleidung, mit einer in das Ofen- bzw. Gefäßinnere absenkbar angeordneten, in einer horizontalen Ebene drehbar gelagerten Schleuderscheibe. welcher das feuerfeste Material über eine oberhalb der Schleuderscheibe mündende, einen kreisringförmigen Querschnitt aufweisende Leitung zuführbar ist, die sich nach unten zu kegelförmig erweitert und oben durch eine die lotrechte Welle der Schleuderscheibe umgebende und innerhalb eines Trichters für die Materialzuführung angeordnete, heb- und senkbare Absperrglocke und unten durch verstellbare, den Materialdurchgang zur Schleuderscheibe regelnde Schieber begrenzt ist. wobei in der sich kegelförmig erweiternden Zuführleitung Mischelemente und ein mit der Welle des Schleuderrades drehfest verbundener Kegel vorgesehen sind, dadurch gekennzeichnet, daß zumindest an der Innenseite der sich kegelförmig erweiternden Leitung (4) in mindestens einer horizontal verlaufenden Reihe, über den Umfang verteilt, Bolzen (24) angeordnet sind, von denen mindestens einer hohl ausgebildet und mit Bohrungen (26) zur Wassereindüsung, versehen ist, daß von dem Kegel (3) und der Innenseite der sich kegelförmig erweiternden Leitung (4) Abstreifelemente (35, 36, 44, 45) abstehen, und daß im Bereich der Absperrglocke (14) eine gegen das Innere des für die Materialzuführung dienenden Trichters (5) durch eine Abdeckung (19) aus porösem Material begrenzte Ringkammer (18') angeordnet ist, die mit einer Druckgasquelle verbindbar ist.

2. Vorrichtung nach Anspruch 1, dadurch gekennzeichnet, daß die Ringkammer (18') an der äußeren Mantelfläche der Absperrglocke (14) angeordnet ist, die vorzugsweise über eine in dem hohlen Gestänge zum Auf- und Abbewegen der Absperrglocke (14) untergebrachte Leitung (17) mit einer Druckgasquelle. verbunden ist.

3. Vorrichtung nach Anspruch 1 oder 2, dadurch gekennzeichnet, daß die Abstreifelemente durch am freien Ende mindestens eines der von der sich kegelförmig erweiternden Leitung (4) abstehenden Bolzen (24) angeordnete, im wesentlichen parallel zu. den Mantellinien des Kegels (3) verlaufende Leisten (43) und gleichmäßig am Umfang des Kegels. (3) verteilt angeordnete im wesentlichen L- und/oder U-förmig ausgebildete Kratzer (35, 36) gebildet sind, deren eine Schenkel (42) bzw. Stege parallel zu den Mantelli-, nien der sich kegelförmig erweiternden Leitung (4) und in geringem Abstand von deren Innenseite verlaufen und die mit ihren anderen Schenkeln vom oberen bzw: unteren Randbereich des Kegels (3) abstehen und die am freien Ende mindestens eines Bolzens (24) angeordnete Leiste (43) überstreichen.

4. Vorrichtung nach Anspruch 3, dadurch gekennzeichnet, daß vom oberen Randbereich des Kegels (3) die im wesentlichen U-förmigen Kratzer (35) abstehen, deren eine kürzere Schenkel (37) nahe an die von der Innenseite der sich kegelförmig erweiternden Leitung (4) abstehenden Bolzen (24) heranreichen und parallel zu deren Achsen verlaufen, wogegen vom unteren Randbereich des Kegels (3) im wesentlichen L-förmige Kratzer (36) abstehen, deren parallel zu den Mantellinien der sich kegelförmig erweiternden Leitung (4) erstreckende Schenkel (42) mit ihren freien Enden nahe an die Bolzen (24) heranreichen.

5. Vorrichtung nach Anspruch 4, dadurch gekennzeichnet, daß die im wesentlichen U-förmigen- Kratzer (35) Ansätze (38) aufweisen, die eine parallel zur Stirnseite der Absperrglocke (14) verlaufende Kante (39) aufweisen, die in geringem Abstand von der in Schließstellung befindlichen Absperrglocke (14) verläuft, wobei der Ansatz (38) eines jeden Kratzers (35) vorzugsweise gegen das Innere der Absperrglocke (14) vorspringt (40).

6. Vorrichtung nach Anspruch 1 oder 2, dadurch gekennzeichnet, daß die Abstreifelemente durch in horizontalen Reihen angeordnete und am Umfang des Kegels (3) und der sich kegelförmig erweiternden Leitung (4) gleichmäßig verteilte Bolzen (44, 45) gebildet sind, die kammartig ineinandergreifen und die nahe der gegenüberliegenden Kegelmantelfläche des Kegels (3) bzw. der Leitung (4) enden.

7. Vorrichtung nach einem der Ansprüche 1 bis 6, dadurch gekennzeichnet, daß der bzw. die mit Bohrungen (26) zur Wassereindüsung versehenen Bolzen (24) lediglich in ihrer von der Absperrglocke (14) abgekehrten Hälfte Bohrungen (26) aufweisen.

8. Vorrichtung nactreinemder Ansprüche 1 bis 7, dadurch gekennzeichnet; daß am unteren Ende der sich kegelförmig erweiternden Leitung (4) schräg gegen die Achse der Leitung (4) geneigte volle Schieber (27) angeordnet sind, die an ihrem in die Leitung (4) einschiebbaren Endbereich im wesentlichen trapezförmig ausgebildet sind, wobei die kürzere der beiden parallelen Seiten der Krümmung des Kegels (3) folgt, und daß die in ihrer eingeschobenen Lage'dicht aneinanderliegenden Schieber (27) über schwenkbare. Hebel (29) geführt und mit der Vorrichtung ständigverbunden sind.

## Claims

1. Apparatus for building up and repairing the refractory lining of industrial furnaces and hot- running vessels by targeted centrifuging of particulate refractory material on those portions of the; lining to be built up or repaired, with a centrifuging disc arranged to be lowered into the interior of the furnace of vessel and rotatably positioned in a horizontal plane, which may be supplied with the refractory material through a conically outwardly tapering conduit of annular cross section leading thereto above the centrifuging disc, which is limited at the top by a vertically movable shutoff bell surrounding the vertical shaft of the centrifuging disc and arranged. within a funnel for supplying the material, and at the bottom by adjustable slides controlling the material flow to the centrifuging disc, mixing elements and a cone keyed to the shaft of the centrifuging disc for rotation therewith being provided in the conically outwardly tapering supply conduit, characterized in that peripherally distributed bolts (24) are arranged at least on the inside of the conically outwardly tapering conduit (4) in at least one horizontally extending row, at least one of which is hollow and defines bores (26) for the injection of water, and wiper elements (35, 36, 44, 45) project from the inside of the conically outwardly tapering conduit (4), and an annular chamber (18') connectable to a source of pressure is arranged in the range of the shutoff bell (14) and is limited towards the interior of the funnel (5) serving for the supply of the material by a cover (19) of porous material.

2. Apparatus according to claim 1, characterized in that the annular chamber (18') is arranged on the outer wall surface of the shutoff bell (14), which is preferably connected to a source of gas under pressure by a conduit (17) arranged in the hollow linkage for the vertical movement of the shutoff bell (14). '

3. Apparatus according to claim 1 or 2, characterized in that the wiper elements are constituted by strips (43) arranged at the free end of one of the bolts (24) projecting into the conically outwardly tapering conduit (4) and extending substantially parallel to the wall of the cone (3) and by substantially L- and/or U-shaped scrapers (35, 36) arranged uniformly distributed over the periphery of the cone (3), whose legs (42) or webs extend parallel to the wall of the conically outwardly tapering conduit (4) and at a small distance from the inside thereof and whose other legs (36) project from the upper or lower end range of the cone (3) and wipe over the strip (43) arranged at the free end of at least one bolt (24).

4. Apparatus according to claim 3, characterized in that the substantially U-shaped scrapers (35) project from the upper end range of the cone (3), whose shorter legs (37) reach close to the bolts (24) projecting from the inside of the conically tapering conduit (4) and extend parallel to the axes thereof while the substantially L-shaped scrapers (36) project from the lower end range of the cone (3), whose legs (42) extending parallel to the wall of the conically outwardly tapering conduit (4) reach close to the bolts (24) with their free ends.

5. Apparatus according to claim 4, character-. ized in that the substantially U-shaped scrapers (35) have projections (38) having an edge (39)' extending parallel to the end face of the shutoff bell (14) and at a small distance from the shutoff bell (14) in its closing position, the projection (38) of each scraper (35) preferably projecting into the interior of the shutoff bell (14).

6. Apparatus according to claim 1 or 2, characterized in that the wiper elements are constituted by bolts (44_{;} 45) arranged in horizontal rows and uniformly distributed on the periphery of the cone (3) and the conically outwardly tapering conduit (4), which interdigitate like combs and which end close to the oppositely positioned conical wall of the cone (3) and of the conduit (4), respectively.

7. Apparatus according to one of claims 1 to 6, characterized in that the bolt or bolts (24) defining bores (26) for the injection of water are provided with bores (26) only in the half facing away from the shutoff bell (14).

8. Apparatus according to one of claims 1 to 7, characterized in that full slides (27) obliquely inclined with respect to the axis of the conduit (4) are arranged at the lower end of the conically outwardly tapering conduit (4), which are substantially trapezoidally shaped at their end portion slidable into the conduit (4), the shorter one of the two parallel sides conforming to the curvature of the cone (3), and that the slides (27), which are closely adjacent each other in their slid- in position, are guided by pivotal levers (29) and are fixedly connected with the apparatus.

## Revendications

1. Dispositif pour la construction et la réparation de revêtements réfractaires des fours industriels et des récipients exposés à la chaleur, par projection dirigée de matière réfractaire granulée aux endroits à construire ou à réparer du revêtement, comportant un disque centrifuge monté en rotation dans un plan horizontal et abaissable à l'intérieur du four ou du récipient, la matière réfractaire pouvant être amenée au disque centrifuge à travers un conduit présentant une section ayant la forme d'un anneau circulaire, débouchant au-dessus du disque centrifuge, ce conduit s'évasant vers le bas suivant une. forme conique et limité en haut par une cloche d'arrêt élevable et abaissable, disposée à l'intérieur d'une trémie - pour l'alimentation en matière et entourant l'arbre vertical du disque centrifuge, et limité en bas par des coulisseaux réglables, régulant le passage de la matière vers le disque centrifuge, des éléments mélangeurs et un cône relié sans rotation à l'arbre du disque centrifuge étant prévus dans le conduit d'alimentation à évasement conique, dispositif caractérisé en ce qu'au moins sur la face inférieure du conduit (4) à évasement conique, dans au moins une rangée horizontale, des chevilles (24) sont réparties sur le pourtour, parmi lesquelles au moins une est creuse et munie d'orifices (26) pour l'injection d'eau, que des éléments de raciage (35, 36, 44, 45) s'écartent du cône (3) et de la face intérieure du conduit (4) à évasement conique, et qu'au voisinage de la cloche d'arrêt (14) se trouve disposée une chambre annulaire (18') délimitée par rapport à l'intérieur de la trémie (5) servant à l'amenée de la matière, par un couvercle (19) en matière poreuse, cette chambre annulaire (18') pouvant être reliée à une source de gaz comprimé.

2. Dispositif selon la revendication 1, caractérisé en ce que la chambre annulaire (18') est disposée sur l'enveloppe extérieure de la cloche d'arrêt (14) qui est avantageusement reliée à une source de gaz comprimé à travers un conduit (1⁷) monté dans les baguettes creuses destinées au déplacement en montée et en descente de la cloche d'arrêt (14).

3. Dispositif selon les revendications 1 ou 2, caractérisé en ce que les éléments de raclage sont constitués par une bande (43) disposée à l'extrémité libre d'au moins une des chevilles (24) s'écartant du conduit (4) à évasement conique, de façon essentiellement parallèle à la génératrice du cône (3), et par des racleurs (35, 36) essentiellement en forme de L et/ou de U, répartis uniformément sur le pourtour du cône (3), racleurs dont une des branches (42) est parallèle à la génératrice du conduit (4) à évasement conique et passe à une faible distance de la face interne de ce conduit, et dont l'autre branche s'écarte de la zone de bordure supérieure ou inférieure du cône (3) et qui balayent la bande (43) disposée sur l'extrémité libre d'au moins une cheville (24).

4. Dispositif selon la revendication 3, caractérisé en ce que du. bord supérieur du cône (3) s'écartent des racleurs (35) essentiellement en forme de U dont la plus courte branche (37) parvient à proximité des chevilles (24) s'écartant de la face interne du conduit (4) à évasement conique, en suivant une direction parallèle à l'axe des chevilles, tandis que du bord inférieur du cône (3) s'écartent des racleurs (36) essentiellement en forme de L. dont les branches (42) s'étendant parallèlement à la génératrice du conduit (4) à évasement conique parviennent, avec leur extrémité libre, à proximité dés chevilles (24).

5. Dispositif selon la revendication 4, caractérisé en ce que les racleurs (35) essentiellement en forme de U présentent des épaulements (38) qui comportent une arête (39) parallèle à la face frontale de la cloche d'arrêt (14), qui passe à une faible distance de la cloche d'arrêt (14) se trouvant en position de fermeture, tandis que l'épaulement (38) de chaque racleur (35) s'avance (40) de préférence contre l'intérieur de la cloche d'arrêt (14).

6. Dispositif selon les revendications 1 ou 2, caractérisé en ce que les éléments de raclage sont constitués par des chevilles (44, 45) disposées en rangée horizontale et uniformément réparties sur des pourtours du cône (3) et du conduit (4) à évasement conique; qui sont en prise mutuelle comme des cames et qui aboutissent à proximité des surfaces opposées du cône (3) et du conduit (4).

7. Dispositif selon l'une quelconque des revendications 1 à 6, caractérisé en ce que la ou les chevilles (24) munies d'orifices (26) pour l'injection d'eau ne présentent d'orifices (26) que sur leur moitié opposée à la cloche d'arrêt (14).

8. Dispositif selon l'une quelconque des revendications 1 à 7, caractérisé en ce que sur l'extrémité inférieure du conduit (4) à évasement conique sont disposés des coulisseaux pleins (27) inclinés sur l'axe du conduit (4), ces coulisseaux ayant une forme essentiellement trapézoi- dale à leur extrémité pouvant s'introduire dans le conduit (4), le plus court des deux côtés parallèles suivant la courbure du cône (3) et que les coulisseaux (27) étroitement superposés dans leur position poussée sont conduits par des leviers (29) pivotants et fermement reliés au dispositif.
